# FASCICULE DE BREVET EUROPEEN

(11) **EP 2 419 891 B1**
(45) Date de publication et mention de la délivrance du brevet: **08.04.2015**
(21) Numéro de dépôt: 10705974.3
(22) Date de dépôt: 12.02.2010
(51) Int. Cl.: G08B 25/01, G08G 1/123

(54) **PROCEDE ET DISPOSITIF D'IDENTIFICATION ET DE REPERAGE D'UN EVENEMENT SURVENANT SUR UN SITE D'UN OBJET FIXE OU MOBILE**
VERFAHREN UND VORRICHTUNG ZUR IDENTIFIKATION UND MARKIERUNG EINES EREIGNISSES, DAS AN EINEM ORT EINES STATIONÄREN ODER MOBILEN OBJEKTS STATTFINDET
METHOD AND DEVICE FOR IDENTIFYING AND MARKING AN EVENT TAKING PLACE ON A SITE OF A STATIONARY OR MOBILE OBJECT

(30) Priorité: 16.02.2009 CH 241092009; 05.06.2009 CH 866092009
(43) Date de publication de la demande: 22.02.2012
(73) Titulaire: Provatis S.a., 1024 Ecublens (CH)
(72) Inventeur: STRUCHEN, Jürg, CH-1806 Saint-Legier (CH); GROUX, Steve, CH-1800 Vevey (CH)
(74) Mandataire: Nithardt, Roland
(86) Numéro de dépôt international: PCT/CH2010/000040
(87) Numéro de publication internationale: WO 2010/091528

(56) Documents cités:
- EP-A1- 1 850 530
- WO-A-90/03899
- WO-A-2004/003870
- DE-A1-102006 031 240
- GB-A- 2 435 536
- US-A1- 2002 063 637
- US-B1- 6 678 612

## Description

### Domaine technique

La présente invention concerne un procédé d'identification et de repérage d'un événement, tel qu'un incident ou un accident, survenant sur le site d'un objet fixe ou mobile, notamment un véhicule, pourvu d'un équipement de gestion électronique, dans lequel on obtient au moins une information liée à cet événement à partir d'un paramètre physique, et dans lequel on mesure ledit paramètre physique, on le mémorise et on le communique à une unité de surveillance et/ou d'alarme.

Elle concerne également un dispositif d'identification et de repérage d'un événement, tel qu'un incident ou un accident, survenant sur le site d'un objet fixe ou d'un objet mobile, notamment un véhicule, pourvu d'un l'équipement de gestion électronique, comportant des moyens agencés pour obtenir au moins une information liée à cet événement à partir d'un paramètre physique, des moyens agencés pour mesurer au moins ledit paramètre physique lié à cet événement, des moyens agencés pour le mémoriser et des moyens agencés pour le communiquer à une unité de surveillance et/ou d'alarme.

### Technique antérieure

Une des applications de cette invention concerne notamment un accident de la route. Habituellement, dans un tel cas, les secours doivent être avertis soit par des témoins directs ayant vu l'accident, ou qui sont parvenus sur les lieux et ont constaté que l'accident s'est produit et sont les témoins de conséquences de cet accident, soit par les accidentés eux-mêmes, soit par des personnes constatant l'accident sans avoir assisté directement aux faits. Les causes directes de l'accident sont souvent très difficiles à détecter et même une enquête menée par des services spécialisés ne permet pas toujours de les connaître avec exactitude. Cette situation complique la détermination des responsabilités et, le cas échéant, le dédommagement par les assurances. Lorsque les dégâts sont exclusivement matériels, de nombreux cas sont réglés sur la base d'un partage des responsabilités, car les causes exactes de l'accident ne peuvent pas être déterminées faute de témoignages fiables établissant sans conteste, les responsabilités de chacun des acteurs.

Dans le cas où les accidentés sont seuls en cause, et lorsqu'un accident se produit sans témoin, la situation des victimes est souvent dramatique, car rien ne permet d'avertir les secours. Or on sait que le temps est un facteur essentiel en cas de blessures graves et l'absence de secours dans des délais très brefs se révèle parfois fatal aux victimes.

Pour les compagnies d'assurances, la meilleure connaissance des faits survenus antérieurement et pendant un incident ou un accident impliquant un véhicule, permet de mieux comprendre les causes de cet accident, d'attribuer les responsabilités avec une plus grande précision et, en conséquence, de dédommager l'assuré d'une manière plus juste et moins aléatoire.

Le procédé d'identification et de repérage d'un événement ou d'un incident peut également concerner l'état physique d'un objet fixe ou mobile et en particulier lorsque cet objet est un véhicule, l'état physique de certains composants fonctionnels majeurs. En effet les données techniques correspondant à l'état physique des composants surveillés fournissent des informations sur leur état physique et permettent d'assurer la prévention de pannes ou d'incidents préjudiciables au bon fonctionnement de ces composants.

Tous les véhicules automobiles modernes disposent d'équipement de gestion électronique embarqué, par exemple le "Réseau CAN" qui gère des données qui sont propres au constructeur du véhicule et des données dites publiques qui sont liées à l'utilisation du véhicule. Parmi des données on trouve par exemple le niveau de carburant restant dans le réservoir du véhicule, le niveau de liquide de lave-glace, la pression des pneumatiques. Ces données sont disponibles dans le véhicule et sont généralement affichées, directement ou à la demande, pour être communiquées au conducteur, afin qu'il puisse anticiper une intervention nécessaire à terme. Ces données sont stockées, c'est-à-dire mémorisées de manière temporaire ou permanente, dans le véhicule et elles sont disponibles à l'intérieur du véhicule.

Pour certains véhicules de transport lourds, des informations techniques relatives à l'état du véhicule ou des conditions de fonctionnement sont d'ores et déjà communiquées à une centrale de contrôle localisée auprès de l'entreprise à laquelle ces véhicules sont attachés. Il s'agit de cas particuliers concernant les véhicules du type poids lourds faisant partie d'une flotte privée.

On connaît par la publication WO 2004/003870 un dispositif de localisation de véhicule permettant de déterminer l'emplacement et l'état d'un sujet suite à un événement tel qu'une collision. Ce dispositif est basé sur l'activation de capteurs qui déterminent le niveau de cet événement et, suivant son importance, transmettent ou non un signal à un poste central d'urgence.

Cependant, il n'existe à ce jour aucun système susceptible d'assurer un contrôle à distance de paramètres fonctionnels de voitures de tourisme ou similaires. Le contrôle à distance de certains paramètres tels que le niveau de carburant dans un réservoir de voiture de location présente un intérêt économique important pour l'entreprise de location. En effet, lors de la restitution d'un véhicule de location, les loueurs exigent que le réservoir soit plein. Les jauges dans les véhicules ne permettent pas de contrôler avec précision si l'utilisateur du véhicule a rempli le réservoir juste avant de le restituer ou s'il a parcouru quelques dizaines de kilomètres après avoir effectué le dernier approvisionnement. Elles ne permettent pas non plus de vérifier si le remplissage du réservoir a été effectué complètement. Les pertes des entreprises de location dues à des pratiques peu scrupuleuses de certains utilisateurs, sont intégrées dans les prix de location et réparties sur l'ensemble des utilisateurs.

Par ailleurs, en cours d'utilisation d'un véhicule, le conducteur n'est pas toujours immédiatement attentif à certaines défaillances qui, en s'amplifiant, peuvent devenir extrêmement dangereuses. A titre d'exemple, la diminution du niveau de l'huile dans le moteur, la baisse du niveau de liquide de refroidissement, la perte de pression des pneumatiques, l'élévation excessive de la température du moteur, la perte de pression dans le circuit de freinage ainsi que d'autres événements sont en principe signalés par des voyants lumineux ou des affichages sur le tableau de bord. Toutefois, il arrive que le conducteur ne soit pas attentif ou interprète l'indication de façon erronée, notamment parce qu'il ne connaît pas bien le véhicule, par exemple.

Dans ce cas, il n'existe actuellement aucun moyen efficace permettant, grâce à une surveillance complémentaire, d'attirer l'attention du conducteur sur un incident dont les conséquences pourraient devenir catastrophiques.

Des problèmes similaires peuvent surgir dans le cas d'événements survenant sur un site fixe, un départ d'incendie, une tentative de cambriolage ou similaire. Les difficultés rencontrées sont notamment dues à la collecte d'informations relatives à l'évènement dans le but de faciliter une enquête policière et/ou une enquête d'assurance. Le fait de disposer d'un certain nombre de paramètres physiques, mesurés au moment ou après l'évènement, permet évidemment de constituer un dossier basé sur des faits réels et de faire avancer une enquête s'il y a lieu. En outre, si ces paramètres peuvent être communiqués rapidement et de façon directive à d'éventuels intervenants, des risques graves peuvent être évités, des secours ciblés peuvent être apportés aux victimes et des vies peuvent parfois être sauvées.

### Exposé de l'invention

La présente invention se propose de fournir des moyens qui permettent d'apporter de manière permanente un témoignage d'événements susceptibles de survenir sur un site donné, impliquant un objet fixe ou mobile, en particulier un véhicule, lors d'incidents ou d'accidents, ces moyens ayant pour objectif de permettre une localisation du site, une identification des causes de ces évènements et une exploitation de ces causes en vue d'une éventuelle intervention immédiate, ou pour l'établissement de responsabilités et le calcul d'un éventuel dédommagement par la suite.

Ce but est atteint par le procédé selon l'invention tel que défini à la revendication 1.

Selon une forme avantageuse du procédé, l'on effectue une localisation géographique du site de l'objet, et l'on inclut cette localisation dans lesdites données et ledit rapport relativement audit événement quel que soit le degré de qualification retenue dudit événement.

De préférence, l'on assure un suivi de ladite localisation géographique dudit objet mobile et un suivi de mesure dudit paramètre physique pendant un temps déterminé après ledit événement.

De façon avantageuse, l'on accède en outre aux informations mémorisées de l'équipement de gestion électronique de l'objet, et l'on communique, à partir dudit objet, au moins une desdites informations à l'unité de surveillance et/ou d'alarme pour l'interprétation de ladite au moins une information, en vue d'une éventuelle intervention ultérieure sur ledit objet.

Le but de l'invention est également atteint par un dispositif d'identification et de repérage pour la mise en oeuvre du procédé de l'invention, tel que défini à la revendication 7.

Dans sa forme de réalisation préférée, le dispositif comporte un appareil de localisation géographique du site de l'objet et des moyens agencés pour inclure cette localisation dans lesdites données relatives au paramètre physique lié à l'événement et ledit rapport relatif audit événement quel que soit le degré de qualification retenue pour ledit événement.

De façon avantageuse, le dispositif comporte également:
un ensemble de capteurs agencés pour évaluer sur le site de l'objet plusieurs paramètres physiques et pour déterminer un degré de qualification dudit événement en fonction d'une échelle de valeurs de ces paramètres physique,
- des moyens agencés pour définir, dans chacune desdites échelles de valeurs desdits paramètres physiques, au moins un seuil prédéterminé de qualification d'un événement,
- des moyens agencés pour identifier sur le site de l'objet au moins une première qualification d'un événement, cette qualification correspondant à une valeur mesurée de l'un desdits paramètres physiques, au moment de l'évènement, qui est inférieure audit seuil prédéterminé de qualification correspondant, et une seconde qualification d'un événement, cette qualification correspondant à une valeur mesurée de l'un desdits paramètres physiques, au moment de l'évènement, qui est supérieure audit seuil prédéterminé de qualification,
- des moyens agencés pour se limiter à enregistrer sur le site de l'objet les valeurs mesurées desdits paramètres physiques liés à l'évènement et pour établir un rapport relatif audit événement lorsque cet événement correspond à ladite première qualification,
- des moyens agencés pour communiquer, à partir du site de l'objet, les valeurs mesurées et un rapport relatif audit événement à l'unité de surveillance et/ou d'alarme formant une plate-forme de gestion des événements délocalisée par rapport au site de l'objet, en vue d'au moins une intervention sur le site de l'objet, lorsque l'évènement correspond à ladite seconde qualification, et
- des moyens agencés pour définir une nouvelle valeur de l'un au moins desdits seuils prédéterminés de qualification d'un événement, des moyens agencés pour transmettre ce nouveau seuil au site de l'objet où il est enregistré et des moyens de contrôle pour évaluer une confirmation du changement de la valeur de l'un desdits seuils transmise depuis le site de l'objet à l'unité de surveillance et/ou d'alarme, ladite unité de surveillance et/ou d'alarme formant une plate-forme de gestion des événements délocalisée par rapport au site de l'objet.

Selon une forme de réalisation préférée, le dispositif peut comprendre un premier équipement localisé sur le site de l'objet et un second équipement formant ladite unité de surveillance et/ou d'alarme, ledit second équipement comportant une station de mémorisation et de réception d'informations et/ou d'un rapport émis par ledit premier équipement, une station d'intervention agencée pour organiser des interventions sur le site de l'objet, et une station de confirmation agencée pour communiquer avec ledit premier équipement et confirmer les interventions.

Ledit premier équipement comporte avantageusement une unité agencée pour collecter des informations reçues des capteurs et reliée respectivement à une unité de stockage des informations et à une unité de création d'un rapport afin d'enregistrer des données et émettre un rapport pour tout événement survenant sur le site de l'objet.

Selon la forme de réalisation, la station de mémorisation et de réception dudit second équipement peut être une station Extranet.

Dans une forme de réalisation préférée, le dispositif peut comporter des moyens intégrés agencés pour effectuer une transmission automatique de données de localisation vers une centrale intermédiaire de retransmission.

De préférence lesdits moyens intégrés comprennent le système appelé "e-call".

Le dispositif peut également comporter des moyens de communication à distance d'au moins une information concernant un objet mobile, notamment un véhicule automobile ou similaire, comportant des moyens agencés pour identifier ladite au moins une information, des moyens agencés pour mémoriser ladite au moins une information et des moyens agencés pour communiquer cette information à une unité de surveillance et/ou d'alarme.

Selon la forme de réalisation, le dispositif comporte des moyens agencés pour accéder aux informations mémorisées de l'équipement de gestion électronique du véhicule, et des moyens agencés pour communiquer, à partir du véhicule, au moins une desdites informations à ladite unité de surveillance et/ou d'alarme pour une interprétation de ladite au moins une information, en vue d'une éventuelle intervention ultérieure sur ledit véhicule.

De préférence, il comporte des moyens agencés pour assurer un suivi de ladite au moins une information identifiée sur l'objet mobile, des moyens agencés pour effectuer une localisation géographique de l'objet mobile, des moyens agencés pour inclure cette localisation géographique dans ladite au moins une information communiquée à ladite unité de surveillance et/ou d'alarme et des moyens agencés pour assurer un suivi de ladite localisation géographique de l'objet mobile.

### Description sommaire des dessins

La présente invention et ses avantages seront mieux compris à la lecture de la description détaillée d'une forme de réalisation avantageuse de l'invention donnée à titre indicatif et non limitatif et en référence aux dessins annexés dans lesquels:
la figure 1 est une vue schématique représentant un premier mode de fonctionnement du procédé et du dispositif selon l'invention,
la figure 2 est une vue schématique représentant un second mode de fonctionnement du procédé et du dispositif selon l'invention,
la figure 3 est une vue schématique illustrant une phase du procédé selon l'invention,
la figure 4 est une vue schématique illustrant une autre phase du procédé selon l'invention,
la figure 5 est une vue schématique illustrant une autre phase du procédé selon l'invention,
la figure 6 est une vue schématique illustrant une phase alternative du procédé selon l'invention,
la figure 7 est une vue schématique illustrant une autre phase alternative du procédé selon l'invention,
la figure 8 est une vue schématique illustrant encore une autre phase alternative du procédé selon l'invention,
la figure 9 est une vue schématique illustrant encore une autre phase alternative du procédé selon l'invention,
la figure 10 est une vue schématique d'une forme de réalisation particulière du dispositif de l'invention, et
la figure 11 est une vue schématique illustrant le principe de fonctionnement du procédé et du dispositif dans le cas particulier où des données relatives à un véhicule sont communiquées automatiquement à une plateforme de surveillance de paramètres physiques de composants fonctionnels du véhicule.

### Meilleures manières de réaliser l'invention

Le procédé de l'invention consiste, dans sa formulation la plus générale, à repérer un événement, à mesurer au moins un paramètre physique lié à cet événement, à mémoriser ce paramètre physique et à communiquer des données relatives à ce paramètre physique. Au moment où l'évènement se produit et où il est identifié, il s'agit en premier lieu de déterminer un degré de qualification dudit événement. En d'autres termes, il s'agit de définir sur une échelle de "gravité"» de l'évènement, si l'évènement est majeur ou mineur. L'événement qui est classé dans la catégorie des événements majeurs requiert une intervention humaine ou technologique impérative, alors que l'évènement qui est classé dans la catégorie des événements mineurs ne requiert pas une telle intervention.

La différenciation entre les événements majeurs et les événements mineurs est faite en fonction de mesures effectuées par des moyens de mesure de paramètres physiques, ces moyens étant constitués de capteurs qui sont associés à l'objet fixe ou mobile concerné par ledit événement. Ces capteurs sont des instruments de mesure desdits paramètres physiques, du type accéléromètres, sondes de température, capteurs de pression, détecteurs d'humidité, détecteurs de gaz, instruments de mesure de l'intensité lumineuse, détecteurs de signal sonore etc.. qui mesurent des paramètres physiques correspondant à leur spécificité et qui les transmettent à un analyseur en vue de transformer la mesure en un signal, par exemple une information numérique. Chaque information numérique est comparée à une échelle de valeurs correspondant au paramètre physique concerné, (vitesse, accélération, pression, etc..) qui contient une valeur de seuil prédéfinie et, lorsque la valeur mesurée d'un des paramètres physiques a dépassé le seuil prédéfini de l'échelle des valeurs, on admet que l'évènement est à classer dans la catégorie des événements majeurs. Tant que la valeur réelle mesurée est en dessous du seuil prédéfini, l'événement est à considérer comme un événement mineur. Dans tous les cas de figure, les moyens de mesure fournissent des signaux caractéristiques instantanés qui sont enregistrés pour être mémorisés, qui peuvent éventuellement être transmis par des moyens de communication automatisés, et qui peuvent éventuellement être suivis à intervalles de temps réguliers pour donner une information en fonction du temps passé, lorsque les paramètres sont évolutifs, ou qui peuvent être traités pour servir de base à un rapport d'analyse stocké et/ou transféré vers une plate-forme de gestion.

Parmi les paramètres mesurés de façon systématique, surtout lorsque l'objet associé audit événement est mobile, se trouve la localisation géographique ou "géolocalisation" de l'objet au moment où l'événement se produit et, le cas échéant, le suivi de la géolocalisation de l'objet, s'il continue à être mobile après l'événement initial. Cette information fait partie des données mémorisées et, le cas échéant, des données communiquées à ladite plate-forme de gestion. Lorsque ledit événement majeur a été identifié, grâce à des mesures de paramètres qui ont été effectuées et grâce à la comparaison des valeurs mesurées avec des valeurs de seuils mémorisées, le procédé prévoit une réaction en émettant une alerte automatique. Dans ce cas, comme le montre la figure 1, le dispositif 10 comporte un premier équipement 11 dit "embarqué" parce qu'il est installé sur le site, si le site est fixe, ou placé dans un objet mobile, par exemple un véhicule. Il comporte un second équipement 12 qui est une plate-forme de gestion agencée pour donner suite à la réception d'une alerte. On notera que le premier équipement 11 comprend une unité 11 a de collecte des informations reçues des capteurs (non représentés) qui les traite en vue de leur stockage par une unité de stockage des informations 11 aa et de l'émission d'un rapport par une unité de création d'un rapport 11ab. Il comprend en outre une unité 11 b de télécommande qui peut être actionnée manuellement par un utilisateur et qui est agencée pour le stockage des informations par une unité de stockage des informations 11 aa et l'émission d'un rapport par une unité de création d'un rapport 11 ab. Les informations stockées dans l'unité 11 aa et le rapport émis par l'unité 11ab sont transmis vers le second équipement 12 appelé la plate-forme de gestion, quel que soit le mode de leur création, automatique ou suite à une action sur la télécommande.

Le second équipement 12, ou plate-forme de gestion, comporte une unité de mémorisation et station Extranet 12a qui réceptionne les informations ainsi que le rapport reçus du premier équipement 11 et les transmet à un intervenant d'une station d'intervention 12b, qui peut être une personne physique ou un groupe de personnes d'une unité d'intervention appropriée en vue d'une action, notamment une action de secours d'urgence ou similaire. La phase finale consiste à transmettre une quittance Q de réception audit premier équipement 11, par une station de confirmation 12c et ledit intervenant du second équipement 12.

Dans le cas d'un événement majeur clairement identifié selon des critères prédéfinis, les données qui correspondent à cet événement sont enregistrées et traitées par le premier équipement 11 sur place en vue d'être transmises au second équipement 12 qui est structuré pour engager les actions requises par ledit événement. Cette manière de procéder permet de bien cibler les événements ainsi que les interventions afin de rendre les actions aussi efficaces que possible en les adaptant au mieux à l'évènement spécifique.

La figure 2 représente essentiellement le dispositif 10 au cours d'une phase du procédé correspondant à son mode de fonctionnement en cas d'identification d'un événement mineur. Lorsque ledit événement mineur a été identifié, grâce à des mesures de paramètres qui ont été effectuées et grâce à la comparaison des valeurs mesurées avec des valeurs de seuils mémorisées, le procédé prévoit un enregistrement des données qui caractérisent ledit événement. Le dispositif 10 comporte comme précédemment un premier équipement 11 dit "embarqué", parce qu'il est installé sur le site, et un second équipement 12, appelé plate-forme de gestion, agencé pour donner une éventuelle suite à la réception d'une alerte. Ledit premier équipement comprend une unité 11a de collecte des informations reçues des capteurs (non représentés) qui les traite en vue de leur stockage et de l'émission d'un rapport. Il comprend en outre une unité 11 b de télécommande qui peut être actionnée manuellement par un utilisateur et qui est agencée pour le stockage des informations par une unité de stockage des informations 11 aa et l'émission d'un rapport par une unité de création d'un rapport 11 ab. Dans ce cas, c'est-à-dire lors de l'identification d'un événement mineur, seules les informations, quelle que soit leur origine (automatique ou générées à la demande de l'utilisateur) sont transmises vers la plate-forme de gestion 12. Cette plate-forme de gestion 12 enregistre les données dans l'unité de mémorisation et la station Extranet 12a, sans les transmettre à un intervenant.

Dans le cas d'un événement mineur clairement identifié selon des critères prédéfinis, les données qui correspondent à cet événement sont traitées par le premier équipement 11 sur place qui émet et mémorise dans l'unité 11 ab un rapport approprié.

La figure 3 illustre une phase du procédé qui correspond à la localisation géographique dite "géolocalisation" instantanée dudit premier équipement 11 dit "embarqué" du dispositif 10. L'unité de mémorisation et station Extranet 12a dudit second équipement 12, appelé plate-forme de gestion, peut demander audit premier équipement 11 dit "embarqué" du dispositif 10 ladite "géolocalisation". L'unité de collecte des informations 11a stocke des informations dans l'unité11aa et établit un rapport, lesdites informations étant transmises à l'unité de mémorisation et station Extranet 12a dudit second équipement 12.

Le même résultat peut être obtenu à la demande par l'actionnement de la télécommande 11 b.

La figure 4 illustre une phase du procédé concernant le "traçage" ou suivi de la localisation géographique. Le second équipement 12, soit la plate-forme de gestion et en particulier l'unité de mémorisation et station Extranet 12a, envoie les paramètres de traçage audit premier équipement 11 sous la forme d'une information émise par l'unité de collecte 11a d'informations, ce premier équipement émettant une quittance Q qui est renvoyée à la plate-forme de gestion 12.

La figure 5 illustre une phase du procédé concernant la demande de statut technique du premier équipement 11 dit équipement "embarqué". Le second équipement 12, ou plate-forme de gestion, et en particulier l'unité de mémorisation et station Extranet 12a, envoie une demande de statut de tous les capteurs audit premier équipement 11. Le premier équipement 11 transmet ces données sous la forme d'une information par l'unité de collecte d'informations 11a qui est renvoyée à la plate-forme de gestion 12 et qui est enregistrée par l'unité de mémorisation et la station Extranet 12a. Un rapport peut être émis par l'unité de création 11ab et enregistré dans le premier équipement 11.

La figure 6 illustre une phase du procédé concernant la modification des paramètres de contrôle du premier équipement 11 dit équipement "embarqué".

Le second équipement 12, ou plate-forme de gestion, et en particulier l'unité de mémorisation et station Extranet 12a, envoie une modification des paramètres de contrôle qui gèrent la détermination des niveaux d'un événement majeur et d'un événement mineur audit premier équipement 11. Le premier équipement 11, et en particulier l'unité de collecte des informations 11a, transmet ces données sous la forme d'une information 11aa émise par l'unité de création des informations correspondante à la plate-forme de gestion 12. Elle est enregistrée par l'unité de mémorisation et la station Extranet 12a. Un rapport 11 ab peut être réalisé et stocké par l'unité de collecte des informations 11a.

La figure 7 illustre une phase du procédé concernant la modification des seuils de réaction du second équipement 12 appelé plate-forme de gestion. A titre d'exemple, les seuils des paramètres qui correspondent à des données physiques, peuvent être un seuil de température, un seul d'altitude, un seuil de localisation géographique, un seuil de vitesse, un seuil d'hygrométrie. Dans ce contexte, la valeur de ces seuils pourrait par exemple être 45°C pour la température, 3'000 mètres pour l'altitude, des coordonnées géographiques limitant le déplacement à un territoire défini, une vitesse inférieure à 80 Km/heure et un taux d'humidité inférieur à 40%. Si les paramètres atteignent des valeurs supérieures à ces seuils, une alerte est transmise par le premier équipement 11 à la plate-forme de gestion 12. Ces nouvelles données sont définies par la plate-forme de gestion 12 et transmises par l'unité de mémorisation et station Extranet 12a à l'unité de collecte d'informations 11 a sous la forme d'une information stockée dans l'unité de stockage 11aa. Le premier équipement 11 renvoie un message de confirmation, par exemple sous la forme d'une quittance Q en retour au second équipement 12.

La figure 8 illustre une phase du procédé concernant la communication d'une information relative au dysfonctionnement du premier équipement 11 dit équipement "embarqué" du dispositif 10. Le premier équipement 11 transmet ure donnée relative à la déficience d'un ou de plusieurs capteurs sous la forme d'une information 11 aa par l'unité de collecte des informations 11 a, cette information étant renvoyée à la plate-forme de gestion 12 et enregistrée par l'unité de mémorisation et station Extranet 12a puis transmise pour information à un utilisateur 20 du dispositif 10 et en particulier du premier équipement 11.

La figure 9 illustre une phase du procédé concernant une modification de la configuration du programme de base du système, en particulier celui du premier équipement 11 dit équipement "embarqué" du dispositif 10. Cette modification de configuration désignée par Pa est transmise via l'unité de mémorisation et station Extranet 12a vers l'unité 11a de collecte d'informations. Cette communication est confirmée sous la forme d'une quittance Q à l'unité de mémorisation et station Extranet 12a comme une communication validée.

La figure 10 représente une forme de réalisation particulière dudit premier équipement 11, dans une application particulière dédiée aux véhicules. Il renferme les moyens agencés pour mesurer les paramètres physiques désirés relatifs à un véhicule et à son environnement et pour communiquer les mesures effectuées à des moyens de traitement. Ces moyens se présentent sous la forme de différents capteurs destinés à assurer les fonctions décrites. Le premier équipement 11 contient ainsi une horloge calendrier 30 agencée pour déterminer l'heure et la date d'un événement qui, après traitement des signaux de l'ensemble des capteurs, devront être mémorisées en vue d'une exploitation ultérieure, à court terme pour lancer un signal d'alarme ou à plus long terme pour des questions de dédommagement par une compagnie d'assurances ou la détermination de responsabilités. Il contient également un système de positionnement géographique 31 du type GPS pour définir le lieu géographique du site où a eu lieu l'évènement mémorisé. Il contient d'autre part un capteur de vitesse 32 pour déterminer la vitesse réelle du véhicule au moment de l'évènement. Ainsi une vitesse mesurée nulle signifie que le véhicule était à l'arrêt au moment de l'événement et est alors l'objet d'un choc, d'une tentative de vol, ou de tout autre impact se produisant à l'arrêt. Un accéléromètre axial 33 est également présent et permet de mesurer les accélérations du véhicule dans le sens de son axe longitudinal. Deux accéléromètres latéraux 34 et 35 sont, par exemple, montés dans le premier équipement 11 pour mesurer les accélérations transversales du véhicule, avant, pendant et après l'évènement. Un capteur de température 36 mesure la température ambiante et un hygromètre 37 mesure le taux d'humidité de l'air ambiant. Tous ces appareils sont connectés à une unité centrale de traitement 38 qui procède à l'analyse des mesures effectuées et détermine quelle suite doit être donnée à l'évènement. Une ligne d'alimentation électrique 39 raccorde ladite unité centrale de traitement 38 à une source d'alimentation électrique 40 du véhicule.

Tous ces éléments permettent ainsi de mesurer divers paramètres physiques liés au véhicule, d'enregistrer le résultat des mesures effectuées, d'analyser ces mesures en vue de détecter un événement particulier survenant sur ou avec le véhicule, et de mémoriser sélectivement ces résultats pendant une première période prédéterminée précédant l'événement détecté et pendant une seconde période prédéterminée suivant ledit événement. L'analyse des mesures enregistrées pendant ces deux périodes permet ensuite de définir avec précision l'événement survenu entre lesdites périodes.

Dans une variante évoluée du dispositif de l'invention, le premier équipement 11 est équipé ou associé à un système standardisé connu sous la dénomination "e-call" dont la fonction consiste à envoyer des données de localisation vers une centrale électronique intermédiaire, qui les retransmet par exemple vers un poste de secours de la police. Dans un certain nombre de pays, les nouveaux véhicules devront être équipés de ce système et les structures de communications seront mises en place pour exploiter les données de localisation transmises automatiquement par le système "e-call".

Les véhicules anciens ne sont pas équipés de ce système, ce qui réduit globalement son efficacité dans une première période d'utilisation puisque cette efficacité ne deviendra optimale qu'au moment où tous les véhicules anciens non équipés auront été remplacés par des véhicules nouveaux. Le dispositif de la présente invention peut accélérer considérablement l'efficacité du système "e-call". Il suffit d'ajouter la fonction d'appel automatique du système "e-call" audit premier équipement pour disposer d'un moyen efficace pour généraliser le principe "e-call" et l'étendre au marché des véhicules d'occasion.

En référence à la figure 11, le procédé consiste, dans sa formulation la plus générale, à identifier au moins une information, prise dans les informations dites publiques de l'équipement de gestion électronique d'un véhicule automobile et à communiquer, à partir du véhicule, au moins cette information à une unité de surveillance et/ou d'alarme pour son interprétation, en vue d'une éventuelle intervention ultérieure sur ledit véhicule.

A cet effet, le dispositif 100 pour la mise en oeuvre de procédé comprend deux parties. Une première partie embarquée 101, mobile, forme les moyens agencés pour "entrer" dans le réseau CAN ou similaire d'un véhicule 102 et pour communiquer une information définie qui est disponible dans ce réseau à une unité de surveillance et/ou d'alarme 104. Cette communication se fait par toute télécommunication et protocoles disponibles, tels que par exemple "Quad-band GSM/GPRS/EDGE", "HSDPA/WCDMA", "UMTS", "Wi-Fi ®", "IEEE 802.11 b/g", "Bluetooth ®" etc. Une seconde partie 103 fixe du dispositif est installée dans l'unité de surveillance et/ou d'alarme 104 agencée pour communiquer, à partir du véhicule, au moins une desdites informations à ladite unité de surveillance chargée d'exploiter l'information recueillie. La partie embarquée 101 est connectée à des afficheurs appropriés qui sont par exemple montés sur un tableau de bord 105 du véhicule 102. Elle comprend en outre des moyens agencés pour effectuer une localisation géographique dudit véhicule et des moyens agencés pour inclure cette localisation géographique dans l'information qui est communiquée à l'unité de surveillance et/ou d'alarme.

La seconde partie fixe 103 du dispositif 100 est connectée à au moins un ordinateur 106 équipé d'un écran d'affichage 107 permettant d'assurer un suivi de l'information identifiée sur le véhicule 102.

La liaison hertzienne LH peut transmettre des informations dans les deux sens, c'est-à-dire depuis la partie embarquée mobile 101 vers la partie fixe 103 et inversement.

Les informations captées peuvent être des données mesurées dans le véhicule par des capteurs, telles que la température du moteur, la pression des pneumatiques ou similaires, et qu'il est nécessaire de surveiller pour garantir le fonctionnement efficace et sûr du véhicule. Ces capteurs sont habituellement présents sur le tableau de bord 105 et visibles par le conducteur. Néanmoins, la surveillance à distance assure une double sécurité et permet d'anticiper des défaillances mécaniques et d'identifier des pannes, avant même qu'elles se produisent.

En outre, cette surveillance permet également de contrôler le bon usage du véhicule et le comportement du conducteur, en vue de détecter, le cas échéant, un comportement anormal qui pourrait par exemple être dû à un problème de santé, à un abus de boissons alcoolisées ou à l'absorption de substances dangereuses.

Enfin cette surveillance permet de contrôler certains paramètres d'utilisation comme le remplissage du réservoir en fin de parcours sur un véhicule de location ou similaire.

Parmi les paramètres mesurés de façon systématique peut se trouver la localisation géographique ou "géolocalisation" de l'objet mobile. Cette information fait partie des données mémorisées et, le cas échéant, des données communiquées à ladite unité de gestion. Il est par ailleurs avantageux d'effectuer un suivi de la localisation géographique, de manière à pouvoir suivre le véhicule et d'intervenir sur le site si nécessaire.

Enfin il peut s'avérer utile d'assurer le suivi de l'information captée parmi les informations dites publiques de manière à permettre à l'unité de surveillance et de contrôle l'évolution d'un paramètre, comme la température du moteur ou la pression des pneumatiques en vue d'une intervention plus ou moins urgente selon le cas.

La forme de réalisation de l'invention telle que décrite peut subir diverses modifications. En particulier, le nombre et la nature des capteurs peuvent être modifiés afin d'améliorer encore la précision et l'adaptation du dispositif à tous les types de sites, notamment de véhicules.

## Revendications

1. Procédé d'identification et de repérage d'un événement, tel qu'un incident ou un accident, survenant sur le site d'un objet fixe ou mobile, notamment un véhicule, pourvu d'un équipement de gestion électronique, dans lequel on obtient au moins une information liée à cet événement à partir d'un paramètre physique, on mesure ledit paramètre physique, on mémorise le résultat de ladite mesure dudit paramètre physique et on le communique à une unité de surveillance et/ou d'alarme, et dans lequel
- l'on évalue sur le site de l'objet ledit paramètre physique et l'on détermine un degré de qualification dudit événement en fonction d'une échelle de valeurs de mesures dudit paramètre physique,
- l'on définit, dans ladite échelle de valeurs de mesures dudit paramètre physique, au moins un seuil prédéterminé de qualification d'un événement,
- l'on identifie sur le site de l'objet au moins une première qualification d'un événement, cette qualification correspondant à une première valeur mesurée dudit paramètre physique, au moment de l'évènement, qui est inférieure audit seuil prédéterminé de qualification, et une seconde qualification d'un événement, cette qualification correspondant à une seconde valeur mesurée dudit paramètre physique, au moment de l'évènement, qui est supérieure audit seuil prédéterminé de qualification,
- l'on se limite à enregistrer sur le site de l'objet lesdits résultats desdites mesures dudit paramètre physique, liés à l'évènement et on établit un rapport relatif audit événement lorsque cet événement correspond à ladite première qualification,
- l'on communique, à partir du site de l'objet, lesdites mesures dudit paramètre physique et un rapport relatif audit événement à ladite unité de surveillance et/ou d'alarme formant une plate-forme de gestion des événements délocalisée par rapport au site de l'objet, en vue d'au moins une intervention sur le site de l'objet, lorsque l'événement correspond à ladite seconde qualification, ledit procédé étant **caractérisé en ce que**
- l'on procède à une modification de la valeur dudit seuil prédéterminé de qualification d'un événement en définissant une nouvelle valeur du seuil au niveau de ladite plate-forme de gestion des événements délocalisée par rapport au site de l'objet, en transmettant ce nouveau seuil au site de l'objet où il est enregistré et en adressant à ladite plate-forme de gestion, une confirmation du changement de valeur du seuil.

2. Procédé selon la revendication 1, **caractérisé en ce que** l'on effectue une localisation géographique du site de l'objet, et **en ce que** l'on inclut cette localisation dans lesdits résultats de mesures et ledit rapport relatif audit événement quel que soit le degré de qualification retenue dudit événement.

3. Procédé selon la revendication 2, **caractérisé en ce que** l'on assure un suivi de ladite localisation géographique de l'objet mobile.

4. Procédé selon la revendication 2, **caractérisé en ce que** l'on assure un suivi de ladite localisation géographique dudit objet pendant un temps déterminé après ledit événement.

5. Procédé selon la revendication 1, **caractérisé en ce que** l'on assure un suivi de mesure dudit paramètre physique pendant un temps déterminé après ledit événement.

6. Procédé selon la revendication 1, **caractérisé en ce que** l'on accède en outre à des informations mémorisées de l'équipement de gestion électronique de l'objet, et l'on communique, à partir dudit objet, au moins une desdites informations à l'unité de surveillance et/ou d'alarme pour l'interprétation de ladite au moins une information, en vue d'une éventuelle intervention ultérieure sur ledit objet.

7. Dispositif d'identification et de repérage d'un événement, tel qu'un incident ou un accident, survenant sur le site d'un objet fixe ou d'un objet mobile, notamment un véhicule, pourvu d'un l'équipement de gestion électronique, pour la mise en oeuvre du procédé selon les revendications précédentes, comportant des moyens agencés pour obtenir au moins une information liée à cet événement à partir d'au moins une mesure d'un paramètre physique, des moyens agencés pour effectuer ladite au moins une mesure dudit paramètre physique lié à cet événement, des moyens agencés pour mémoriser le résultat de ladite au moins une mesure du paramètre physique, et des moyens agencés pour le communiquer à une unité de surveillance et/ou d'alarme, comportant en outre:
- au moins un capteur agencé pour évaluer sur le site de l'objet ledit paramètre physique et pour déterminer un degré de qualification dudit événement en fonction d'une échelle de valeurs de mesures dudit paramètre physique,
- des moyens agencés pour définir, dans ladite échelle de valeurs de mesures dudit paramètre physique au moins un seuil prédéterminé de qualification d'un événement,
- des moyens agencés pour identifier sur le site de l'objet au moins une première qualification d'un événement, cette qualification correspondant à une valeur mesurée dudit paramètre physique, au moment de l'évènement, qui est inférieure audit seuil prédéterminé de qualification, et une seconde qualification d'un événement, cette qualification correspondant à une valeur mesurée dudit paramètre physique, au moment de l'événement, qui est supérieure audit seuil prédéterminé de qualification,
- des moyens agencés pour se limiter à enregistrer sur le site de l'objet des valeurs de mesures dudit paramètre physique lié à l'événement et pour établir un rapport relatif audit événement lorsque cet événement correspond à ladite première qualification,
- des moyens agencés pour communiquer, à partir du site de l'objet, les valeurs de mesures dudit paramètre physique et un rapport relatif audit événement à l'unité de surveillance et/ou d'alarme formant une plate-forme de gestion des événements délocalisée par rapport au site de l'objet, en vue d'au moins une intervention sur le site de l'objet, lorsque l'évènement correspond à ladite seconde qualification, et **caractérisé en ce qu'**il comporte en outre
- des moyens agencés pour définir une nouvelle valeur de l'un au moins desdits seuils prédéterminés de qualification d'un évènement, des moyens agencés pour transmettre ce nouveau seuil au site de l'objet où il est enregistré et des moyens de contrôle pour évaluer une confirmation du changement de la valeur de l'un desdits seuils transmise depuis le site de l'objet à l'unité de surveillance et/ou d'alarme, ladite unité de surveillance et/ou d'alarme formant une plate-forme de gestion des événements délocalisée par rapport au site de l'objet.

8. Dispositif selon la revendication 7, **caractérisé en ce qu'**il comporte un appareil de localisation géographique du site de l'objet et des moyens agencés pour inclure cette localisation dans lesdites valeurs de mesures dudit paramètre physique lié à l'évènement et ledit rapport relatif audit événement quel que soit le degré de qualification retenue pour ledit événement.

9. Dispositif selon la revendication 7, **caractérisé en ce qu'**il comporte :
- un ensemble de capteurs agencés pour évaluer sur le site de l'objet plusieurs paramètres physiques et pour déterminer un degré de qualification dudit événement en fonction d'une échelle de valeurs de valeurs desdits paramètres physique,
- des moyens agencés pour définir, dans chacune desdites échelles de valeurs desdits paramètres physiques, au moins un seuil prédéterminé de qualification d'un événement,
- des moyens agencés pour identifier sur le site de l'objet au moins une première qualification d'un événement, cette qualification correspondant à une valeur mesurée de l'un desdits paramètres physiques, au moment de l'évènement, qui est inférieure audit seuil prédéterminé de qualification correspondant, et une seconde qualification d'un événement, cette qualification correspondant à une valeur mesurée de l'un desdits paramètres physiques, au moment de l'évènement, qui est supérieure audit seuil prédéterminé de qualification,
- des moyens agencés pour se limiter à enregistrer sur le site de l'objet les valeurs mesurées desdits paramètres physiques liés à l'évènement et pour établir un rapport relatif audit événement lorsque cet événement correspond à ladite première qualification,
- des moyens agencés pour communiquer, à partir du site de l'objet, les valeurs mesurées et un rapport relatif audit évènement à l'unité de surveillance et/ou d'alarme formant une plate-forme de gestion des évènements délocalisée par rapport au site de l'objet, en vue d'au moins une intervention sur le site de l'objet, lorsque l'évènement correspond à ladite seconde qualification, et
- des moyens agencés pour définir une nouvelle valeur de l'un au moins desdits seuils prédéterminés de qualification d'un évènement, des moyens agencés pour transmettre ce nouveau seuil au site de l'objet où il est enregistré et des moyens de contrôle pour évaluer une confirmation du changement de la valeur de l'un desdits seuils transmise depuis le site de l'objet à l'unité de surveillance et/ou d'alarme, ladite unité de surveillance et/ou d'alarme formant une plate-forme de gestion des évènements délocalisée par rapport au site de l'objet.

10. Dispositif (10) selon la revendication 7, **caractérisé en ce qu'**il comprend un premier équipement (11) localisé sur le site de l'objet et un second équipement (12) formant ladite unité de surveillance et/ou d'alarme, ledit second équipement comportant une station de mémorisation et de réception (12a) des valeurs mesurées des mesures desdits paramètres physiques et/ou du rapport émis par ledit premier équipement (11), une station d'intervention (12b) agencée pour organiser des interventions sur le site de l'objet, et une station de confirmation (12c) agencée pour communiquer avec ledit premier équipement (11) et confirmer les interventions.

11. Dispositif selon la revendication 10, **caractérisé en ce que** ledit premier équipement (11) comporte une unité (11a) agencée pour collecter les valeurs des mesures reçues des capteurs et reliée respectivement à une unité de stockage des informations (11aa) et à une unité de création d'un rapport (11ab) afin d'enregistrer ces données et émettre le rapport lié à tout évènement survenant sur le site de l'objet.

12. Dispositif selon la revendication 10, **caractérisé en ce que** ladite station de mémorisation et de réception (12a) dudit second équipement (12) est une station Extranet.

13. Dispositif selon la revendication 10, **caractérisé en ce qu'**il comporte des moyens intégrés agencés pour effectuer une transmission automatique de données de localisation vers une centrale intermédiaire de retransmission.

14. Dispositif selon la revendication 13, **caractérisé en ce que** lesdits moyens intégrés comprennent le système appelé "e-call".

15. Dispositif selon la revendication 9, **caractérisé en ce qu'**il comporte en outre des moyens de communication à distance (100) d'au moins une information concernant un objet mobile, notamment un véhicule automobile ou similaire, comportant des moyens (105) agencés pour identifier ladite au moins une information, des moyens agencés pour mémoriser ladite au moins une information et des moyens agencés pour communiquer cette information à une unité de surveillance et/ou d'alarme (104).

16. Dispositif selon la revendication 15, **caractérisé en ce qu'**il comporte des moyens (101) agencés pour accéder aux informations mémorisées de l'équipement de gestion électronique du véhicule (102), et des moyens (LH, 103) agencés pour communiquer, à partir du véhicule, au moins une desdites informations à ladite unité de surveillance et/ou d'alarme (104) pour une interprétation de ladite au moins une information, en vue d'une éventuelle intervention ultérieure sur ledit véhicule.

17. Dispositif selon la revendication 9, **caractérisé en ce qu'**il comporte des moyens (106, 107) agencés pour assurer un suivi de ladite au moins une information identifiée sur l'objet mobile.

18. Dispositif selon la revendication 9, **caractérisé en ce qu'**il comporte des moyens agencés pour effectuer une localisation géographique de l'objet mobile, et des moyens agencés pour inclure cette localisation géographique dans ladite au moins une information communiquée à ladite unité de surveillance et/ou d'alarme.

19. Dispositif selon la revendication 18, **caractérisé en ce qu'**il comporte des moyens agencés pour assurer un suivi de ladite localisation géographique de l'objet mobile.

## Patentansprüche

1. Verfahren zum Identifizieren und Registrieren eines Ereignisses, wie etwa eines Zwischenfalls oder eines Unfalls, das am Standort eines feststehenden oder beweglichen Objekts, insbesondere eines Fahrzeugs, das mit einer elektronischen Verwaltungseinrichtung versehen ist, vorkommt, wobei mindestens eine Information, die mit diesem Ereignis verbunden ist, aus einem physikalischen Parameter erzielt wird, der physikalische Parameter gemessen wird, das Ergebnis der Messung des physikalischen Parameters gespeichert wird und einer Überwachungs- und/oder Alarmeinheit mitgeteilt wird, und wobei
- am Standort des Objekts der physikalische Parameter ausgewertet wird und ein Qualifizierungsgrad des Ereignisses in Abhängigkeit von einer Messwertskala des physikalischen Parameters bestimmt wird,
- in der Messwertskala des physikalischen Parameters mindestens eine vorbestimmte Qualifizierungsschwelle eines Ereignisses definiert wird,
- am Standort des Objekts mindestens eine erste Qualifizierung eines Ereignisses identifiziert wird, wobei diese Qualifizierung einem ersten Messwert des physikalischen Parameters zum Zeitpunkt des Ereignisses entspricht, der kleiner als die vorbestimmte Qualifizierungsschwelle ist, und eine zweite Qualifizierung eines Ereignisses identifiziert wird, wobei diese Qualifizierung einem zweiten Messwert des physikalischen Parameters zum Zeitpunkt des Ereignisses entspricht, der größer als die vorbestimmte Qualifizierungsschwelle ist,
- am Standort des Objekts nur die Ergebnisse der Messungen des physikalischen Parameters aufgezeichnet werden, die mit dem Ereignis verbunden sind, und ein Bericht mit Bezug auf das Ereignis erstellt wird, wenn dieses Ereignis der ersten Qualifizierung entspricht,
- vom Standort des Objekts aus die Messungen des physikalischen Parameters und ein Bericht mit Bezug auf das Ereignis der Überwachungs- und/oder Alarmeinheit, die eine Plattform zum Verwalten der Ereignisse bildet, die im Verhältnis zum Standort des Objekts abgesetzt ist, im Hinblick auf mindestens einen Einsatz am Standort des Objekts mitgeteilt werden, wenn das Ereignis der zweiten Qualifizierung entspricht,
wobei das Verfahren **dadurch gekennzeichnet** ist, dass
- eine Änderung des Wertes der vorbestimmten Qualifizierungsschwelle eines Ereignisses vorgenommen wird, indem ein neuer Wert der Schwelle an der Plattform zum Verwalten der Ereignisse, die im Verhältnis zum Standort des Objekts abgesetzt ist, definiert wird, indem diese neue Schwelle an den Standort des Objekts übertragen wird, wo sie aufgezeichnet wird, und indem der Verwaltungsplattform eine Bestätigung der Änderung des Wertes der Schwelle zugestellt wird.

2. Verfahren nach Anspruch 1, **dadurch gekennzeichnet, dass** eine geografische Lokalisierung des Standortes des Objekts erfolgt, und dass diese Lokalisierung in die Messergebnisse und den Bericht mit Bezug auf das Ereignis unabhängig von dem berücksichtigten Qualifizierungsgrad des Ereignisses einbezogen wird.

3. Verfahren nach Anspruch 2, **dadurch gekennzeichnet, dass** eine Weiterverfolgung der geografischen Lokalisierung des beweglichen Objekts sichergestellt wird.

4. Verfahren nach Anspruch 2, **dadurch gekennzeichnet, dass** eine Weiterverfolgung der geografischen Lokalisierung des Objekts eine bestimmte Zeit lang nach dem Ereignis sichergestellt wird.

5. Verfahren nach Anspruch 1, **dadurch gekennzeichnet, dass** eine Weiterverfolgung der Messung des physikalischen Parameters eine bestimmte Zeit lang nach dem Ereignis sichergestellt wird.

6. Verfahren nach Anspruch 1, **dadurch gekennzeichnet, dass** ferner auf gespeicherte Informationen der elektronischen Einrichtung zum Verwalten des Objekts zugegriffen wird und von dem Objekt aus mindestens eine der Informationen der Überwachungs- und/oder Alarmeinheit zur Auslegung der mindestens einen Information im Hinblick auf einen eventuellen Einsatz an dem Objekt mitgeteilt wird.

7. Vorrichtung zum Identifizieren und Registrieren eines Ereignisses, wie etwa eines Zwischenfalls oder eines Unfalls, das am Standort eines feststehenden oder beweglichen Objekts, insbesondere eines Fahrzeugs, das mit einer elektronischen Verwaltungseinrichtung zum Umsetzen des Verfahrens nach den vorhergehenden Ansprüchen versehen ist, vorkommt, umfassend Mittel, die eingerichtet sind, um mindestens eine Information, die mit diesem Ereignis verbunden ist, aus mindestens einer Messung eines physikalischen Parameters zu erzielen, Mittel, die eingerichtet sind, um die mindestens eine Messung des physikalischen Parameters, der mit diesem Ereignis verbunden ist, auszuführen, Mittel, die eingerichtet sind, um das Ergebnis der mindestens einen Messung des physikalischen Parameters zu speichern, und Mittel, die eingerichtet sind, um dieses einer Überwachungs- und/oder Alarmeinheit mitzuteilen, ferner umfassend:
- mindestens einen Sensor, der eingerichtet ist, um am Standort des Objekts den physikalischen Paramater auszuwerten und um einen Qualifizierungsgrad des Ereignisses in Abhängigkeit von einer Messwertskala des physikalischen Parameters zu bestimmen,
- Mittel, die eingerichtet sind, um in der Messwertskala des physikalischen Parameters mindestens eine vorbestimmte Qualifizierungsschwelle eines Ereignisses zu definieren,
- Mittel, die eingerichtet sind, um am Standort des Objekts mindestens eine erste Qualifizierung eines Ereignisses zu identifizieren, wobei diese Qualifizierung einem Messwert des physikalischen Parameters zum Zeitpunkt des Ereignisses entspricht, der kleiner als die vorbestimmte Qualifizierungsschwelle ist, und um eine zweite Qualifizierung eines Ereignisses zu identifizieren, wobei diese Qualifizierung einem Messwert des physikalischen Parameters zum Zeitpunkt des Ereignisses entspricht, der größer als die vorbestimmte Qualifizierungsschwelle ist,
- Mittel, die eingerichtet sind, um am Standort des Objekts nur Messwerte des physikalischen Parameters, der mit dem Ereignis verbunden ist, aufzuzeichnen, und um einen Bericht mit Bezug auf das Ereignis zu erstellen, wenn dieses Ereignis der ersten Qualifizierung entspricht,
- Mittel, die eingerichtet sind, um vom Standort des Objekts aus die Messwerte des physikalischen Parameters und einen Bericht mit Bezug auf das Ereignis der Überwachungs- und/oder Alarmeinheit, die eine Plattform zum Verwalten der Ereignisse bildet, die im Verhältnis zum Standort des Objekts abgesetzt ist, im Hinblick auf mindestens einen Einsatz am Standort des Objekts mitzuteilen, wenn das Ereignis der zweiten Qualifizierung entspricht,
**dadurch gekennzeichnet, dass** sie ferner Folgendes umfasst
- Mittel, die eingerichtet sind, um einen neuen Wert mindestens einer der vorbestimmten Qualifizierungsschwellen eines Ereignisses zu definieren, Mittel, die eingerichtet sind, um diese neue Schwelle an den Standort des Objekts zu übertragen, wo sie aufgezeichnet wird, und Kontrollmittel, um eine Bestätigung der Änderung des Wertes einer der Schwellen auszuwerten, der von dem Standort des Objekts an die Überwachungs- und/oder Alarmeinheit übertragen wird, wobei die Überwachungs- und/oder Alarmeinheit eine Plattform zum Verwalten der Ereignisse bildet, die im Verhältnis zum Standort des Objekts abgesetzt ist.

8. Vorrichtung nach Anspruch 7, **dadurch gekennzeichnet, dass** sie ein Gerät zum geografischen Lokalisieren des Standorts des Objekts und Mittel, die eingerichtet sind, um diese Lokalisierung in die Messwerte des physikalischen Parameters, der mit dem Ereignis verbunden ist, und den Bericht mit Bezug auf das Ereignis, unabhängig von dem für das Ereignis berücksichtigten Qualifizierungsgrad einzubeziehen, umfasst.

9. Vorrichtung nach Anspruch 7, **dadurch gekennzeichnet, dass** sie Folgendes umfasst:
- eine Sensorgruppe, die eingerichtet ist, um am Standort des Objekts mehrere physikalische Parameter auszuwerten und um einen Qualifizierungsgrad des Ereignisses in Abhängigkeit von einer Messwertskala der physikalischen Parameter zu bestimmen,
- Mittel, die eingerichtet sind, um in jeder der Werteskalen der physikalischen Parameter mindestens eine vorbestimmte Qualifizierungsschwelle eines Ereignisses zu definieren,
- Mittel, die eingerichtet sind, um am Standort des Objekts mindestens eine erste Qualifizierung eines Ereignisses zu identifizieren, wobei diese Qualifizierung einem Messwert eines der physikalischen Parameter zum Zeitpunkt des Ereignisses entspricht, der kleiner als die entsprechende vorbestimmte Qualifizierungsschwelle ist, und um eine zweite Qualifizierung eines Ereignisses zu identifizieren, wobei diese Qualifizierung einem Messwert eines der physikalischen Parameter zum Zeitpunkt des Ereignisses entspricht, der größer als die vorbestimmte Qualifizierungsschwelle ist,
- Mittel, die eingerichtet sind, um am Standort des Objekts nur Messwerte der physikalischen Parameter, die mit dem Ereignis verbunden sind, aufzuzeichnen, und um einen Bericht mit Bezug auf das Ereignis zu erstellen, wenn dieses Ereignis der ersten Qualifizierung entspricht,
- Mittel, die eingerichtet sind, um von dem Standort des Objekts aus die Messwerte und einen Bericht mit Bezug auf das Ereignis der Überwachungs- und/oder Alarmeinheit, die eine Plattform zum Verwalten der Ereignisse bildet, die im Verhältnis zum Standort des Objekts abgesetzt ist, im Hinblick auf mindestens einen Einsatz am Standort des Objekts mitzuteilen, wenn das Ereignis der zweiten Qualifizierung entspricht, und
- Mittel, die eingerichtet sind, um einen neuen Wert mindestens einer der vorbestimmten Qualifizierungsschwellen eines Ereignisses zu definieren, Mittel, die eingerichtet sind, um diese neue Schwelle an den Standort des Objekts zu übertragen, wo sie aufgezeichnet wird, und Kontrollmittel, um eine Bestätigung der Änderung des Wertes einer der Schwellen, der von dem Standort des Objekts an die Überwachungs- und/oder Alarmeinheit übertragen wird, auszuwerten, wobei die Überwachungs- und/oder Alarmeinheit eine Plattform zum Verwalten der Ereignisse bildet, die im Verhältnis zum Standort des Objekts abgesetzt ist.

10. Vorrichtung (10) nach Anspruch 7, **dadurch gekennzeichnet, dass** sie eine erste Einrichtung (11), die sich am Standort des Objekts befindet, und eine zweite Einrichtung (12), welche die Überwachungs- und/oder Alarmeinheit bildet, umfasst, wobei die zweite Einrichtung eine Station (12a) zum Speichern und Empfangen der gemessenen Werte der Messungen der physikalischen Parameter und/oder des Berichts, der von der ersten Einrichtung (11) ausgegeben wird, eine Einsatzstation (12b), die eingerichtet ist, um Einsätze am Standort des Objekts zu organisieren, und eine Bestätigungsstation (12c), die eingerichtet ist, um mit der ersten Einrichtung (11) zu kommunizieren und die Einsätze zu bestätigen, umfasst.

11. Vorrichtung nach Anspruch 10, **dadurch gekennzeichnet, dass** die erste Einrichtung (11) eine Einheit (11 a) umfasst, die eingerichtet ist, um die Werte der von den Sensoren empfangenen Werte zu erheben, und die jeweils mit einer Einheit (11 aa) zum Abspeichern der Informationen und einer Einheit (11 ab) zum Erstellen eines Berichts verbunden ist, um diese Daten aufzuzeichnen und den Bericht, der mit allen Ereignissen, die am Standort des Objekts vorkommen, auszugeben.

12. Vorrichtung nach Anspruch 10, **dadurch gekennzeichnet**, class die Station (12a) zum Speichern und Empfangen der zweiten Einrichtung (12) eine Extranet-Station ist.

13. Vorrichtung nach Anspruch 10, **dadurch gekennzeichnet, dass** sie integrierte Mittel umfasst, die eingerichtet sind, um eine automatische Übertragung von Lokalisierungsdaten an eine Zwischenrelaisstelle vorzunehmen.

14. Vorrichtung nach Anspruch 13, **dadurch gekennzeichnet, dass** die integrierten Mittel das so genannte "E-Call-" System umfassen.

15. Vorrichtung nach Anspruch 9, **dadurch gekennzeichnet, dass** sie ferner Mittel (100) zur Fernkommunikation mindestens einer Information über ein bewegliches Objekt, insbesondere ein Kraftfahrzeug oder dergleichen, umfasst, die Mittel (105), die eingerichtet sind, um die mindestens eine Information zu identifizieren, Mittel, die eingerichtet sind, um die mindestens eine Information zu speichern, und Mittel, die eingerichtet sind, um diese Information einer Überwachungs- und/oder Alarmeinheit (104) mitzuteilen, umfassen.

16. Vorrichtung nach Anspruch 15, **dadurch gekennzeichnet, dass** sie Mittel (101) umfasst, die eingerichtet sind, um auf die gespeicherten Informationen der elektronischen Verwaltungseinrichtung des Fahrzeugs (102) zuzugreifen, und Mittel (LH, 103), die eingerichtet sind, um von dem Fahrzeug aus mindestens eine der Informationen der Überwachungs- und/oder Alarmeinheit (104) für eine Auslegung der mindestens einen Information im Hinblick auf einen eventuellen späteren Einsatz am Fahrzeug mitzuteilen.

17. Vorrichtung nach Anspruch 9, **dadurch gekennzeichnet, dass** sie Mittel (106, 107) umfasst, die eingerichtet sind, um eine Weiterverfolgung der mindestens einen identifizierten Information über das bewegliche Objekt sicherzustellen.

18. Vorrichtung nach Anspruch 9, **dadurch gekennzeichnet, dass** sie Mittel, die eingerichtet sind, um eine geografische Lokalisierung des beweglichen Objekts vorzunehmen, und Mittel, die eingerichtet sind, um diese geografische Lokalisierung in die mindestens eine Information einzubeziehen, die der Überwachungs- und/oder Alarmeinheit mitgeteilt wird, umfasst.

19. Vorrichtung nach Anspruch 18, **dadurch gekennzeichnet, dass** sie Mittel umfasst, die eingerichtet sind, um eine Weiterverfolgung der geografischen Lokalisierung des beweglichen Objekts sicherzustellen.

## Claims

1. A method for identifying and tracking an event such as an incident or an accident, occurring on the site of a stationary or moving object, especially a vehicle, fitted with electronic management equipment, wherein at least one item of information associated with this event is obtained from a physical parameter, said physical parameter is measured, the result of said measurement of said physical parameter is stored and communicated to a monitoring unit and/or an alarm, and in which
- said physical parameter is evaluated on the site of the object and a degree of qualification of said event based on a range of measured values of said physical parameter is determined,
- at least a predetermined threshold qualification of an event is defined in said range of values of said physical parameter,
- at least a first qualification of an event is identified on the site of the object, this qualification corresponding to a first measured value of said physical parameter at the time of the event, which is less than said predetermined threshold qualification, and a second qualification of an event is identified, this qualification corresponding to a second measured value of said physical parameter at the time of the event, which is greater than said predetermined threshold qualification,
- only said results of said measurements of said physical parameter associated with the event are recorded on the site of the object, and a report is established relating to said event when this event corresponds to said first qualification,
- said measurements of said physical parameter and a report relating to said event are communicated from the site of the object to said monitoring unit and/or alarm forming a platform for management of events relocated to the site of the object, for at least one operation at the site of the object, when the event corresponds to said second qualification, said method being **characterised in that**
- a modification of the value of said predetermined threshold qualification of an event is made by defining a new threshold value at the said platform for management of events relocated to the site of the object, by transmitting this new threshold to the site of the object where it is recorded and by confirming a change of threshold value to said management platform.

2. Method according to claim 1, **characterised in that** a geographical location of the site of the object is performed, and **in that** this location is included in said results of measurement and said report relating to the event irrespective of the degree of qualification held for said event.

3. Method according to claim 2, **characterised in that** the said geographical location of the moving object is monitored.

4. Method according to claim 2, **characterised in that** the geographical location of said object is monitored for a given period of time after said event.

5. Method according to claim 1, **characterised in that** said physical parameter is monitored for a given period of time after said event.

6. Method according to claim 1, **characterised in that** stored data from the electronic management equipment of the object is accessed, and at least one item of said information is communicated from said object to the monitoring unit and/or alarm for the interpretation of said at least one item of information, for a possible subsequent action on said object.

7. Device for identifying and locating an event such as an incident or an accident occurring on the site of a stationary object or a moving object, especially a vehicle, fitted with electronic management equipment for the carrying out the method according to the preceding claims, comprising means arranged to obtain at least one item of information associated with this event from at least one measurement of a physical parameter, means arranged to obtain at least one measurement of said physical parameter associated with this event, means arranged for storing data of said at least one measurement of the physical parameter, and means arranged to communicate it to a monitoring unit and/or an alarm, comprising in addition:
- at least one sensor arranged to evaluate at the site of the object said physical parameter and to determine a degree of qualification of said event based on a range of measured values of said physical parameter,
- means arranged to define in said range of measured values of said physical parameter at least one predetermined threshold qualification of an event,
- means arranged to identify at the site of the object at least a first qualification of an event, this qualification corresponding to a measured value of said physical parameter at the time of the event, which is less than said predetermined threshold qualification, and a second qualification of an event, this qualification corresponding to a measured value of said physical parameter at the time of the event, which is greater than said predetermined threshold qualification,
- means limited to recording at the site of the object the measured values of said physical parameter associated with the event and to prepare a report relating to said event when this event corresponds to said first qualification,
- means arranged to communicate from the site of the object, measured values of said physical parameter and a report relating to the said event to the monitoring unit and/or alarm forming a platform for the management of events relocated to the site of the object, for the purposes of an operation at the site of the object, when the event corresponds to said second qualification, and **characterised in that** it further comprises
- means arranged to define a new value of at least one of said predetermined thresholds of qualification of an event, means arranged to transmit this new threshold to the site of the object where it is recorded and control means to confirm the change of value of one of said thresholds transmitted from the site of the object to the monitoring unit and/or alarm, said monitoring unit and/or alarm forming a platform for the management of events relocated to the site of the object.

8. Device according to claim 7, **characterised in that** it comprises a geographical location system of the site of the object and means arranged to include this location in said measured values of said physical parameter associated with the event and said report relating to event irrespective of the degree of qualification selected for said event.

9. Device according to claim 7, **characterised in that** it comprises:
- a set of sensors arranged to evaluate at the site of the object several physical parameters and determine a degree of qualification of said event based on a range of values of said physical parameters,
- means arranged to define in each set of values of said physical parameters at least one predetermined threshold qualification of an event,
- means arranged to identify at the site of the object at least a first qualification of an event, this qualification corresponding to a measured value of one of said physical parameters, at time of the event, which is less than said corresponding predetermined threshold qualification, and a second qualifying event, this qualification corresponding to a measured value of one of said physical parameters at the time of the event which is greater than said predetermined threshold qualification,
- means limited to recording at the site of the object measured values of said physical parameters associated with the event and to establish a report relating to said event when this event corresponds to said first qualification,
- means arranged to communicate from the site of the object, the measured values and a report to relating said event to a monitoring unit and/or an alarm forming a platform for the management of events relocated to the site of the object, for the purposes of at least one operation on the site of the object, when the event corresponds to said second qualification,
and
- means arranged to define a new value of atleast one said predetermined threshold qualification of an event, means arranged to transmit this new threshold to the site of the object where it is recorded and control means to confirm a change in value of one of said thresholds transmitted from the site of the object to the monitoring unit and/or alarm, said monitoring unit and/or alarm forming a platform for the management of events relocated to the site of the object.

10. Device (10) according to claim 7, **characterised in that** it comprises a first device (11) located on the site of the object and a second device (12) forming said monitoring unit and/or alarm, said second device comprising a station (12a) for storing and receiving measured values from measurements taken of said physical parameters and/or report issued by said first device (11), a work station (12b) arranged to organise operations on the site of the object, and a confirmation station (12c) arranged to communicate with said first device (11) and to confirm the operations.

11. Device according to claim 10, **characterised in that** said first device (11) comprises a unit (11 a) arranged to collect measured values received from the sensors and respectively connected to a memory unit (11aa) and to a unit creating a report (11ab) in order to record the data and issue a report linked to any event occurring on the site of the object.

12. Device according to claim 10, **characterised in that** said storage and receiver station (12a) of said second device (12) is an Extranet station.

13. Device according to claim 10, **characterised in that** it comprises integrated means arranged to perform an automatic transmission of location data to an intermediate retransmission centre.

14. Device according to claim 13, **characterised in that** said integrated means comprise the system called "e-call".

15. Device according to claim 9, **characterised in that** it further comprises remote means of communication (100) of at least one item of information concerting a moving object, particularly a motor vehicle or the like, comprising the means (105) arranged to identify said at least one item of information, means arranged to store said information and means arranged to communicate this information to a monitoring unit and /or alarm (104).

16. Device according to claim 15, **characterised in that** it comprises means (101) arranged to access information stored in the vehicle electronic management device (102), and means (LH, 103) arranged to communicate from a vehicle, at least one of said items of information to said monitoring unit and /or alarm (104) for an interpretation of said at least one item of information, with a view to possible subsequent work on said vehicle.

17. Device according to claim 9, **characterised in that** it comprises the means (106, 107) arranged to ensure a monitoring of said at least one item of identified information on the moving object.

18. Device according to claim 9, **characterised in that** it comprises means arranged to perform a geographical location of the moving object, and the means arranged to include this geographical location in said at least one item of information communicated to said monitoring unit and/or alarm.

19. Device according to claim 18, **characterised in that** it comprises means arranged to ensure a monitoring of said geographical location of moving object.
